# EUROPÄISCHE PATENTSCHRIFT

(11) **EP 0 681 675 B1**
(45) Veröffentlichungstag und Bekanntmachung des Hinweises auf die Patenterteilung: **04.09.1996**
(21) Anmeldenummer: 94904913.4
(22) Anmeldetag: 31.01.1994
(51) Int. Cl.: F24H 9/12, F24D 19/08

(54) **ADAPTERARMATUR ZUM WAHLWEISEN ANSCHLUSS EINES HEIZKÖRPERS**
ADAPTER FITTING FOR THE SELECTIVE CONNECTION OF A HEATER
RACCORD ADAPTATEUR DE TUYAUTERIE PERMETTANT LE RACCORDEMENT SELECTIF D'UN CORPS DE CHAUFFE

(30) Priorität: 05.02.1993 AT 202/93
(43) Veröffentlichungstag der Anmeldung: 15.11.1995
(73) Patentinhaber: Herz Armaturen Aktiengesellschaft, A-1232 Wien (AT)
(72) Erfinder: TOTH, Hans-Peter, A-1222 Wien (AT)
(74) Vertreter: Wildhack, Helmut, Dipl.-Ing. Dr.
(86) Internationale Anmeldenummer: AT9400009
(87) Internationale Veröffentlichungsnummer: WO9418509

(56) Entgegenhaltungen:
- DE-A- 3 934 837
- DE-U- 8 900 510
- US-A- 4 129 149

## Beschreibung

Die Erfindung bezieht sich auf eine Adapterarmatur zum wahlweisen Anschluß eines mit einem Heizkörperventil versehenen Heizkörpers an die Zulauf- und Rücklaufrohrleitung einer Einrohr- oder Zweirohrheizanlage, mit einem Gehäuse, in welchem zwei Kanäle vorgesehen sind, von welchen der eine einen Stutzen zum lösbaren Anschluß der Zulaufrohrleitung mit einem Stutzen zum lösbaren Anschluß der Einlaßöffnung des Heizkörpers oder einer zu diesem führenden Armatur verbindet, wogegen der andere Kanal einen Stutzen zum lösbaren Anschluß der Rücklaufrohrleitung mit einem weiteren Stutzen zum lösbaren Anschluß der Auslaßöffnung des Heizkörpers oder einer damit verbundenen Armatur verbindet, und in jedem dieser Kanäle ein Absperrventil vorgesehen ist, und wobei ein die beiden Kanäle verbindender Verbindungskanal vorhanden ist, in welchem ein Regulier- und Absperrventil liegt, wobei die beiden Absperrventile voneinander und vom Regulier- und Absperrventil unabhängig betätigbar sind.

Solche Adapterarmaturen sind bekannt (DE-A-3,934.837). Sie bilden einerseits ein Anschlußstück, mit welchem ein Heizkörper beliebiger Bauart, z.B. ein Platten- oder Gliederheizkörper, je nach den vorliegenden Gegebenheiten an die Rohrleitungen einer Einrohrheizanlage oder einer Zweirohrheizanlage angeschlossen werden kann. Anderseits ermöglichen es solche Armaturen, das Versorgungssystem zu ändern, also von einer Einrohrheizanlage auf eine Zweirohrheizanlage oder umgekehrt überzugehen, auch wenn die Heizkörper bereits montiert sind. Die beiden Absperrventile dienen hiebei dazu, den Heizkörper ohne Behinderung der Funktion der Anlage absperren zu können, sei es, weil der betreffende Raum, in welchem der Heizkörper steht, nicht beheizt werden soll, sei es zwecks Austausch des Heizkörpers od.dgl. Da ein Verbindungskanal zwischen den beiden Kanälen vorhanden ist, so ist dies auch bei einer Einrohrheizanlage möglich, da dieser Verbindungskanal bei geöffnetem Regulier- und Absperrventil einen Bypass zum Rohrnetz bildet. Durch dieses Ventil ist also nicht nur eine Umstellung von Einrohrbetrieb auf Zweirohrbetrieb bzw. umgekehrt möglich, sondern auch im Einrohrbetrieb eine Einstellung der Heizwasserverteilung zwischen Heizkörper und Bypass.

Bei der erwähnten bekannten Konstruktion sind die beiden Absperrventile als Hähne ausgebildet, welche von der Frontseite der Armatur, d.i. in der Regel die dem zu beheizenden Raum zugewendete Seite des Heizkörpers, her betätigbar sind. Diese Konstruktion hat den Nachteil, daß die Absperrventile schwer zugänglich sind, wenn die Armatur - aus was für Gründen auch immer - um 180° verdreht angeschlossen werden muß. Außerdem ist nachteilig, daß bei Lösen der Verbindung zwischen der Armatur und dem Heizkörper das Wasser aus diesem ausrinnt, da ja in der Regel die Abströmöffnung für das Heizmedium aus diesem Heizkörper an einer tiefgelegenen Stelle desselben angeordnet ist.

Die Erfindung setzt sich zur Aufgabe, diese Nachteile zu vermeiden und eine Armatur der eingangs beschriebenen Art so zu verbessern, daß die Betätigung der Absperrventile stets möglich ist und daß eine Möglichkeit für ein kontrolliertes Entleeren des Heizkörpers in jeder Lage desselben gegeben ist, ohne den Betrieb der übrigen Heizkörper der Anlage zu beeinträchtigen. Die Erfindung löst diese Aufgabe dadurch, daß die beiden Absperrventile geradlinig verstellbare Verschlußkörper haben, daß die Verstellrichtungen dieser Verschlußkörper in einer gemeinsamen Ebene liegen, die aufgespannt ist von den Achsen der beiden mit dem Heizkörper bzw. seiner Armatur zu verbindenden Stutzen, und daß von zumindest einem der zum Heizkörper bzw. seiner Armatur führenden Stutzen eine unabhängig von den Absperrventilen und vom Regulier- und Absperrventil verschließbare Entleerungsöffnung ins Freie führt. Im Sinne der Erfindung sind somit die beiden Absperrventile von den beiden Seiten der Armatur her betätigbar, so daß es egal ist, in welcher Lage die Armatur an die Rohrleitungen für die Heizmittelversorgung angeschlossen wird. Mittels der Entleerungsöffnung kann der Heizkörper bei geschlossenen Absperrventilen kontrolliert entleert werden, das durch diese Entleerungsöffnung abströmende Wasser läßt sich problemlos mit einem geeigneten Gefäß auffangen oder auf andere geeignete Weise entfernen. Es muß bei der Montage der Armatur bzw. des daran angeschlossenen Heizkörpers lediglich Bedacht darauf genommen werden, daß eine Entleerungsöffnung an jener Seite liegt, die der tiefergelegenen Abströmöffnung aus dem Heizkörper zugeordnet ist. Da in der Regel eine bestimmte Heizkörperanordnung gewünscht ist, bedeutet dies, daß das Vorhandensein einer Entleerungsöffnung diesem Wunsch Rechnung tragen muß. Für aus dem Fußboden nach oben austretende Rohrleitungen bietet die Erfindung den Vorteil, daß die Armatur in beiden möglichen Lagen montierbar ist, so daß durch Wahl dieser Lage eine Anpassung der Lage der Entleerungsöffnung an die Lage der Abströmöffnung des Heizkörpers gegeben ist. Für aus der Wand austretende Rohrleitungen kann die Konstruktion problemlos mit je einer Entleerungsöffnung an jedem der beiden Stutzen versehen werden, oder es werden zwei Konstruktionsvarianten vorgesehen, bei deren einer die Entleerungsöffnung an den linken Stutzen angeschlossen ist, bei der anderen an den rechten.

Für eine gattungsfremde Einrichtung (US-A-4,469.131) ist es bekannt, in einem Gehäuse, das im wesentlichen H-Form aufweist, zwei Ventile anzuordnen, welche den Zustrom in zwei nach oben gerichtete Stutzen regeln. Diese beiden Ventile sind jedoch nicht unabhängig voneinander betätigbar, da beide Verschlußkörper auf eine gemeinsame Spindel aufgesetzt sind. Dadurch lassen sich zwar unterschiedliche Stellpositionen der Verschlußkörper erzielen, jedoch nicht unabhängig voneinander, so daß die Funktionsweise, welche durch den Erfindungsgegenstand erzielbar ist, mit der bekannten Vorrichtung nicht erreicht werden kann.

Bei einer weiteren gattungsfremden Einrichtung (US-A-4,129.149) ist ein einziger Stutzen des Gehäuses für den Anschluß des Heizkörpers vorgesehen und es ist das Heizkörperventil im Gehäuse der Adapterarmatur angeordnet. Eine solche Einrichtung läßt sich nicht im Sinne der Erfindung verwenden.

Gemäß einer Weiterbildung der Erfindung liegt auch die Achse der Entleerungsöffnung in der erwähnten Ebene, was auch diese Öffnung in allen möglichen Lagen der Armatur problemlos zugänglich macht.

Gemäß einer bevorzugten Ausführungsform der Erfindung ist die Anordnung so getroffen, daß die Achse der Entleerungsöffnung koaxial liegt zur Achse des zugehörigen Absperrventils. Dies erleichtert die Herstellung und ermöglicht eine platzsparende und materialsparende Konstruktion.

Zweckmäßig liegen im Rahmen der Erfindung die beiden Verstelleinrichtungen und die Achse der Entleerungsöffnung zueinander koaxial, vorzugsweise horizontal. Die horizontale, koaxiale Lage ermöglicht es, die bekannte H-förmige Grundform der Armatur beizubehalten, obwohl im Prinzip auch Abweichungen davon möglich wären.

Die Erfindung ermöglicht es aber auch, einen weiteren Nachteil der eingangs beschriebenen bekannten Konstruktion zu beseitigen. Dieser Nachteil besteht darin, daß bei einer Einrohrheizanlage das Wasser auch bei geschlossenem Heizkörperventil in den Heizkörper wirbelt und dadurch diesen mehr oder weniger erwärmt, auch wenn das im Verbindungskanal angeordnete Regulier- und Absperrventil voll offen ist. Zur Beseitigung dieses Nachteiles ist gemäß der Erfindung die Anordnung so getroffen, daß der Ventilsitz zumindest des einen Absperrventiles in einem normal auf die zugehörige Verstellrichtung liegenden Wandabschnitt einer den zugehörigen Kanal durchsetzenden Wand angeordnet ist, die eine Umlenkfläche für das aus der zugehörigen Rohrleitung zuströmende Heizmedium bildet, welche dieses Heizmedium in Richtung zum Verbindungskanal lenkt. Diese Umlenkung des Heizmediums begünstigt die Einleitung des Heizmediums in den Verbindungskanal, so daß bei den oben beschriebenen Bedingungen nur unwesentliche oder gar keine Heizmediumanteile zum Heizkörper strömen. Um diesen Vorteil für die beiden möglichen Montagelagen der Armatur aufrechtzuerhalten ist es zweckmäßig, beide Absperrventile in der beschriebenen Weise auszubilden.

Eine besonders zweckmäßige Ausbildungsform der Erfindung besteht darin, zumindest einen der beiden Verschlußkörper als mit Gewinden geführte Voreinstellkörper auszubilden, um die Absperrfunktion mit der Voreinstellfunktion kombinieren zu können. Dieser Vorteil läßt sich zusätzlich zu den oben beschriebenen Vorteilen erzielen, ohne letztere zu schmälern.

Weitere Kennzeichen und Vorteile der Erfindung ergeben sich aus der Beschreibung von Ausführungsbeispielen des Erfindungsgegenstandes, welche in der Zeichnung schematisch dargestellt sind. Fig.1 zeigt einen Vertikalschnitt durch die Adapterarmatur mit den Verschlußkörpern in der Offenstellung und geschlossenem Regulier- und Absperrventil. Fig.2 zeigt in einer analogen Schnittdarstellung das Regulier- und Absperrventil in der Offenstellung. Fig.3 ist ein Schnitt nach der Linie III-III der Fig.2. Fig.4 zeigt die Armatur nach Fig.1 in der Geschlossenstellung der beiden Verschlußkörper. Fig.5 zeigt eine Variante in der Ausbildung des Gehäuses. Die Fig. 6 und 7 zeigen jeweils eine Variante in der Ausbildung der Stutzen zum Anschluß an die Rohrleitungen des Versorgungssystemes.

Bei der Ausführungsform nach den Fig.1 bis 4 hat die Adapterarmatur 1 ein Gehäuse 2, das im wesentlichen eine H-Form aufweist. Die beiden vertikalen Schenkel des H bilden zwei parallel zueinander verlaufende Kanäle 3,4 und der horizontale Schenkel des H ist durch einen die beiden Kanäle 3,4 verbindenden Verbindungskanal 5 gebildet. Die beiden unteren Enden der Kanäle 3,4 sind jeweils mit einem Stutzen 6 bzw. 7 zum lösbaren Anschluß an die Rohrleitung einer Einrohrheizanlage oder an die beiden Rohrleitungen einer Zweirohrheizanlage versehen. Hiezu sind die beiden Stutzen 6,7 mit Gewinden 8 versehen. Es sei angenommen, daß der Stutzen 6 den Zulauf und der Stutzen 7 den Ablauf für das Heizmedium bildet, was durch Pfeile 9 angedeutet ist.

Die beiden nach oben weisenden Enden der Kanäle 3,4 sind mit Stutzen 10 bzw. 11 zum lösbaren Anschluß an den nicht dargestellten Heizkörper oder einer zu ihm führenden Armatur 12 versehen. Um hiebei Ungenauigkeiten in der Montage aufnehmen zu können, sind die beiden Stutzen 10,11 mit ebenen Stirnflächen 13 ausgebildet, auf welche Flachdichtungen 14 aufgelegt sind, welche durch die anzuschließenden Bauteile 15 der Armatur od.dgl. zusammengedrückt werden. Hiezu sind diese Bauteile mit Gewinden 16 versehen, auf welche Überwurfmuttern 17 aufschraubbar sind, welche die Stutzen 10,11 mit Spiel umgeben. Die Überwurfmuttern 17 stützen sich gegen Widerlager 18 ab, welche von Sprengringen gehalten sind, die in die Außenwand der Stutzen 10,11 eingelassen sind.

Jeder Kanal 3,4 ist von einer Wand 19 bzw. 20 durchsetzt, welche die einander zugewendeten Enden der Stutzen 6,10 bzw. 7,11 miteinander verbindet. Jede dieser Wände 19,20 hat einen mittigen Abschnitt 21, welcher in Achsrichtung der Kanäle 3 bzw. 4 bzw. normal zur Achse des Verbindungskanales 5 verläuft. Jeder Abschnitt 21 hat eine kreisförmige Durchgangsöffnung 22, welche einen Ventilsitz 23 für einen Verschlußkörper 24 bzw. 25 eines Absperrventiles 26 bzw. 27 bildet, mit welchem der betreffende Kanal 3 bzw. 4 abgeschlossen werden kann. Die Verstellrichtung jedes der Verschlußkörper 24,25 ist hiebei in Achsrichtung des Verbindungskanales 5 bzw. normal auf die Achsen der Kanäle 3,4 und liegt in einer Ebene, welche aufgespannt ist durch die Achsen der beiden Stutzen 10,11, welche zum Anschluß des Heizkörpers dienen. Die Verstellrichtungen der beiden Verschlußkörper 24,25 sind koaxial zueinander und sind ferner koaxial zur Verstellrichtung des Verschlußkörpers 28 eines Regulierund Absperrventiles 29. Der Verschlußkörper 28 arbeitet mit einem Ventilsitz 30 zusammen und ist mit einer als Drosselkörper 31 wirkenden Verlängerung versehen, die an ihrem Umfang mit seitlichen Abflachungen 32 oder Aussparungen versehen ist, z.B. mit entsprechenden Abfräsungen. Dieses Regulier- und Absperrventil 29 dient im Einrohrbetrieb als Voreinstellung für die über den als Bypass zum Heizkörper wirkenden Verbindungskanal 5 strömende Heizmediummenge, da der Verbindungskanal 5 im Nebenschluß zum Heizkörper liegt, oder als Absperrung für den Verbindungskanal 5, wenn der Heizkörper im Zweirohrsystem betrieben wird.

Weiters hat das Gehäuse 2 einen mit dem Abschnitt des Kanales 4 im Bereich des Stutzens 11 in Verbindung stehenden Stutzen 33 eine Entleerungsöffnung 34, durch welche der Heizkörper bei geschlossenen Absperrventilen 26,27 entleert werden kann, wenn - wie dies oben angenommen wurde - der erwähnte Abschnitt des Kanales 4 mit dem Ablaufstutzen des Heizkörpers in Verbindung steht, so daß im wesentlichen das gesamte im Heizkörper befindliche Wasser aus dem Heizkörper abgelassen werden kann. Diese Entleerungsöffnung 34 ist durch einen Stopfen 35 verschließbar, welcher in ein Gewinde 36 des Stutzens 33 einschraubbar ist, jedoch in seinem inneren Teil zumindest eine Abflachung 37 aufweist, um den Stopfen 35 zwecks Entleerung des Heizkörpers nicht ganz aus dem Stutzen 33 herausschrauben zu müssen und dennoch eine kontrollierte Entleerung des Heizkörpers zu sichern. Eine Kappe 38 ist auf ein Außengewinde des Stutzens 33 aufgeschraubt und dichtet diesen Stutzen ab.

Der Stopfen 35 dient zugleich als Führung für die Verstellbewegung des Verschlußkörpers 25. Hiezu hat letzterer einen mit einem Außengewinde versehenen Flansch 39, der in das gleiche Gewinde des Stutzens 33 eingeschraubt ist wie der Stopfen 35. Dieser Flansch 39 bildet mit einem Fortsatz eine Spindel 40, welche den Stopfen 35 nach außen durchsetzt und an ihrem äußeren Ende mit einem Vierkant 41 od.dgl. zum Ansatz eines Werkzeuges versehen ist. Dieser Vierkant 41 sitzt in einer entsprechenden Ausnehmung 42 des Stopfens 35, die so groß ist, daß der Ansatz des Werkzeuges, z.B. eines Vierkant-Steckschlüssels, nach Abnahme der Kappe 38 problemlos möglich ist. Dadurch läßt sich der Verschlußkörper 25 des Absperrventiles 27 problemlos von der Seite der Armatur 1 in die Absperrlage (Fig.4) bringen, wobei der Flansch 39 mit dem Verschlußkörper 25 auf der Spindel 40 gleitet. Ebenso sind beliebige Zwischenstellungen möglich, wobei der Verschlußkörper 25 einen Voreinstellkörper bildet.

Von der gegenüberliegenden Seite der Armatur 1 her sind der Verschlußkörper 24 des Absperrventiles 26 und der Verschlußkörper 28 samt Drosselkörper 31 des Regulier- und Absperrventiles 29 betätigbar. Hiezu ist der Verschlußkörper 24 des Absperrventiles 26 in ein Innengewinde 43 eines mit dem Verbindungskanal 5 koaxialen Stutzens 44 des Gehäuses 1 eingeschraubt, welcher Stutzen 44 nach der anderen Seite weist als der Stutzen 33 für die Entleerungsöffnung 34. Der Verschlußkörper 24 hat an seiner äußeren Stirnfläche eine Vertiefung 45, z.B. einen Innensechskant, zum Ansatz eines geeigneten Werkzeuges, mit welchem der Verschlußkörper 24 verdreht und somit in Achsrichtung des Verbindungskanales 5 verstellt werden kann. Damit läßt sich das Absperrventil 26 schließen bzw. es läßt sich dieses Ventil in Zwischenstellungen bringen, wobei der Verschlußkörper 24 einen Voreinstellkörper bildet. Dadurch ist eine beliebige Voreinstellung für die dem Heizkörper zuzuführende Heizflüssigkeit möglich.

Zugleich bildet der Verschlußkörper 24 mit einer mittigen Bohrung 46 eine Führung für einen eine Spindel 47 bildenden, nach außen weisenden Fortsatz des Verschlußkörpers 28 des Regulier- und Absperrventiles 29. Hiezu hat dieser Verschlußkörper 28 ein Außengewinde, welches in ein entsprechendes Gewinde 48 hinter dem Ventilsitz 30 einschraubbar ist. An ihrem äußeren Ende trägt die Spindel 47 eine Vertiefung 49, z.B. einen Innensechskant, für den Ansatz eines entsprechenden Werkzeuges, z.B. eines Steckschlüssels. Eine auf ein Außengewinde des Stutzens 44 aufschraubbare Kappe 50 schützt die beschriebenen Bauteile gegen unbeabsichtigte bzw. unbefugte Verstellung.

Nach Abnahme der Kappe 50 läßt sich das Regulier- und Absperrventil 29 problemlos in die Offenstellung (Fig.2) bzw. in jedwede gewünschte Zwischenstellung bringen. In den Zwischenstellungen bildet der Drosselkörper 31 je nach der eingestellten Lage eine mehr oder weniger große Drosselung des Durchflußquerschnittes beim Ventilsitz 30, so daß die jeweils gewünschte Drosselung problemlos einstellbar ist.

Die Zugänglichkeit für die Verstellung aller Ventile 26,27,29 sowie des Stopfens 35 für die Entleerungsöffnung 34 von den beiden Seiten der Armatur 1 her ermöglicht es, die entsprechenden Handgriffe unabhängig davon durchzuführen, welche der beiden Einbaulagen für die Armatur 1 vorliegt.

Die Anordnung der Stutzen 6,7 nach den Fig.1 bis 4 entspricht einer Ausführungsform für aus dem Fußboden herausgeführte Rohrleitungen. In diesem Fall liegen die Achsen der Stutzen 6,7 koaxial mit jenen der Kanäle 3,4 und zumindest im wesentlichen vertikal, wogegen die Achse des Verbindungskanales 5 horizontal liegt. Liegt jedoch ein Anschluß an aus der Wand herausgeführte Rohrleitungen vor, so findet eine der Ausführungsformen nach den Fig.5-7 Verwendung. Gemäß Fig.5 sind die beiden Stutzen 6,7 als 90°-Krümmer ausgebildet, die beide nach der gleichen Richtung weisen. Um auch bei einer solchen Konstruktion eine Entleerung des Heizkörpers für beide möglichen Lagen seiner Abströmöffnung zu sichern, sind zwei Entleerungsöffnungen 34 vorgesehen, jeweils eine für einen der beiden zum Heizkörper führenden Stutzen 10,11. Die zweite, in Fig.5 nicht sichtbare Entleerungsöffnung muß nicht unbedingt im Bereich des horizontalen Stutzens 44 angeordnet werden, sie kann vielmehr auch direkt am nach oben weisenden Stutzen 10 vorgesehen sein. Eine andere Möglichkeit besteht darin, zwei unterschiedliche Typen einer solchen Adapterarmatur 1 auf Lager zu halten, von denen die eine Type die Entleerungsöffnung 34 wie in Fig.5 dargestellt aufweist, also entsprechend der Ausführungsform nach Fig.1, wogegen die andere Type die Ventile 26,27,29 und die Entleerungsöffnung 34 in Bezug auf die beiden Stutzen 6,7 spiegelbildlich versetzt hat.

Eine solche Ausführung in zwei Typen ist ersparbar, wenn gemäß Fig.6 der Stutzen 6 bzw.7 an seinem unteren Ende als T-Stück 51 ausgebildet ist, welches zwei nach vorne und hinten weisende Öffnungen 52,53 einer Querbohrung 54 aufweist. Die beiden Querbohrungen 54 der beiden Stutzen 6,7 liegen zueinander parallel. Die jeweils nicht benützte Öffnung 53 wird durch eine Kappe 55 dichtend abgeschlossen.

Eine Variante zu Fig.6 besteht gemäß Fig.7 darin, daß an die beiden Stutzen 6,7, welche zweckmäßig bei dieser Ausführungsform nur sehr kurz ausgebildet sind, jeweils ein 90°-Krümmer 56 schwenkbar angeschlossen ist. Dies kann z.B. mittels eines Gewindes 57 geschehen, wobei eine Ringdichtung 58 für die nötige Dichtheit sorgt. Bei der Montage der Adapterarmatur werden die beiden Krümmer 56 in die jeweils gewünschte Richtung gedreht. Auf diese Weise kann, ebenso wie bei der Ausführungsform nach Fig.6, mit einer einzigen Entleerungsöffnung 34 das Auslangen gefunden werden.

## Patentansprüche

1. Adapterarmatur zum wahlweisen Anschluß eines mit einem Heizkörperventil versehenen Heizkörpers an die Zulauf- und Rücklaufrohrleitung einer Einrohr- oder Zweirohrheizanlage, mit einem Gehäuse (2), in welchem zwei Kanäle (3,4) vorgesehen sind, von welchen der eine Kanal (3) einen Stutzen (6) zum lösbaren Anschluß der Zulaufrohrleitung mit einem Stutzen (10) zum lösbaren Anschluß der Einlaßöffnung des Heizkörpers oder einer zu dieser führenden Armatur (12) verbindet, wogegen der andere Kanal (4) einen Stutzen (7) zum lösbaren Anschluß der Rücklaufrohrleitung mit einem weiteren Stutzen (11) zum lösbaren Anschluß der Auslaßöffnung des Heizkörpers oder einer damit verbundenen Armatur verbindet, und in jedem dieser Kanäle (3,4) ein Absperrventil (26,27) vorgesehen ist, und wobei ein die beiden Kanäle (3,4) verbindender Verbindungskanal (5) vorhanden ist, in welchem ein Regulier- und Absperrventil (29) liegt, wobei die beiden Absperrventile (26,27) voneinander und vom Regulier- und Absperrventil (29) unabhängig betätigbar sind, dadurch gekennzeichnet, daß die beiden Absperrventile (26,27) geradlinig verstellbare Verschlußkörper (24,25) haben, daß die Verstelleinrichtungen dieser Verschlußkörper (24,25) in einer gemeinsamen Ebene liegen, die aufgespannt ist von den Achsen der beiden mit dem Heizkörper bzw. seiner Armatur (12) zu verbindenden Stutzen (10,11), und daß von zumindest einem der zum Heizkörper bzw. seiner Armatur (12) führenden Stutzen (11) eine unabhängig von den Absperrventilen (26,27) und vom Regulier- und Absperrventil (29) verschließbare Entleerungsöffnung (34) ins Freie führt.

2. Adapterarmatur nach Anspruch 1, dadurch gekennzeichnet, daß auch die Achse der Entleerungsöffnung (34) in der erwähnten Ebene liegt.

3. Adapterarmatur nach Anspruch 2, dadurch gekennzeichnet, daß die Achse der Entleerungsöffnung (34) koaxial liegt zur Achse des zugehörigen Absperrventiles (27).

4. Adapterarmatur nach Anspruch 2 oder 3, dadurch gekennzeichnet, daß die beiden Verstellrichtungen und die Achse der Entleerungsöffnung (34) zueinander koaxial liegen, vorzugsweise horizontal angeordnet.

5. Adapterarmatur nach einem der Ansprüche 1 bis 4, dadurch gekennzeichnet, daß der Ventilsitz (23) zumindest des einen Absperrventiles (26,27) in einem normal auf die zugehörige Verstellrichtung liegenden Abschnitt (21) einer den zugehörigen Kanal (3,4) durchsetzenden Wand (19,20) angeordnet ist, die eine Umlenkfläche für das aus der zugehörigen Rohrleitung zuströmende Heizmedium bildet, welche dieses Heizmedium in Richtung zum Verbindungskanal (5) lenkt.

6. Adapterarmatur nach einem der Ansprüche 1 bis 5, dadurch gekennzeichnet, daß zumindest einer der beiden Verschlußkörper (24,25) als mit Gewinden (36,43) geführte Voreinstellkörper ausgebildet sind.

7. Adapterarmatur nach Anspruch 6, dadurch gekennzeichnet, daß für die Entleerungsöffnung (34) ein in ein Gewinde (36) des Gehäuses (2) einschraubbarer Stopfen (35) vorgesehen ist, welcher von einer mit dem Verschlußkörper (25) des benachbarten Absperrventils (27) verbundenen Spindel (40) abgedichtet durchsetzt ist.

8. Adapterarmatur nach Anspruch 7, dadurch gekennzeichnet, daß das Gewinde (36) für den Verschlußkörper (25) auch das Gewinde für den Stopfen (35) bildet.

9. Adapterarmatur nach einem der Ansprüche 6 bis 8, dadurch gekennzeichnet, daß das Regulier- und Absperrventil (29) einen in einer Gewindebohrung (48) des Verbindungskanales (5) geführten Drossel- und Verschlußkörper (31) hat, der mit einer Spindel (47) verbunden ist, die in einer Bohrung (46) des Verschlußkörpers (24) des benachbarten Absperrventiles (26) abgedichtet längsverschiebbar und verdrehbar geführt und an ihrem freien Ende mit einer Vertiefung (49) zum Ansatz eines Werkzeuges versehen ist.

10. Adapterarmatur nach Anspruch 9, dadurch gekennzeichnet, daß der Drossel- und Verschlußkörper (31) mit zumindest einer Abflachung (32) und bzw. oder Aussparung an seinem Umfang versehen ist.

11. Adapterarmatur nach einem der Ansprüche 1 bis 10, dadurch gekennzeichnet, daß die Stutzen (10,11) zum Anschluß des Heizkörpers oder seiner Armatur (12) mit ebenen Stirnflächen (13) zur Anlage von Flachdichtungen (14) und mit Widerlagern (18), z.B. Sprengringen, an der Außenwand zur Abstützung von relativ zur Stutzenachse beweglichen Spanngliedern, insbesondere Überwurfmuttern (17), versehen sind.

12. Adapterarmatur nach einem der Ansprüche 1 bis 11, dadurch gekennzeichnet, daß das Gehäuse (2) mit den Stutzen (6,7) für den Anschluß der Rohrleitungen und den Stutzen (10,11) für den Anschluß des Heizkörpers bzw. seiner Armatur (12) sowie mit dem Verbindungskanal (5) die Grundform eines H aufweist, wobei zwei weitere Stutzen (33,44) für die Führung der Verschlußkörper (24,25) sowie für die Aufnahme der Entleerungsöffnung (34) in Verlängerungen des Querbalkens des H liegen.

13. Adapterarmatur nach einem der Ansprüche 1 bis 12, dadurch gekennzeichnet, daß die beiden Stutzen (6,7) zum Anschluß der Rohrleitungen als 90°-Krümmer ausgebildet oder an solche Krümmer schwenkbar angeschlossen sind.

14. Adapterarmatur nach einem der Ansprüche 1 bis 12, dadurch gekennzeichnet, daß die beiden Stutzen (6,7) zum Anschluß der Rohrleitungen an ihren Enden als T-Stücke (51) ausgebildet sind, deren Querbohrungen (54) zueinander parallel liegen.

## Claims

1. Adaptor fitting for the selective attachment of a heater provided with a heater valve, to the supply and return pipeline of a one-pipe or two-pipe heating installation, having a housing (2) in which there are provided two conduits (3, 4), one conduit (3) connecting a stub (6) for the releasable attachment of the supply pipeline, to a stub (10) for the releasable attachment of the inlet aperture of the heater or a fitting (12) leading to this inlet aperture, the other conduit (4) connecting a stub (7) for the releasable attachment of the return pipeline, to a further stub (11) for the releasable attachment of the outlet aperture of the heater or a fitting connected thereto, and in each of these conduits (3, 4) there is provided a stop valve (26, 27), and wherein there is a connecting conduit (5) connecting the two conduits (3, 4), in which connecting conduit there is located a regulation-and-stop valve (29), wherein the two stop valves (26, 27) can be operated independently of each other and of the regulation-and-stop valve (29),
characterised in that the two stop valves (26, 27) have closing bodies (24, 25) which can be adjusted in a straight line, in that the directions of adjustment of these closing bodies (24, 25) are located in a common plane which is set by the axes of the two stubs (10, 11) that are to be connected to the heater or to its fitting (12), and in that an evacuation aperture (34), which can be closed off independently of the stop valves (26, 27) and of the regulation-and-stop valve (29), leads to the open air from at least one of the stubs (11) leading to the heater or to its fitting (12).

2. Adaptor fitting according to claim 1,
characterised in that the axis of the evacuation aperture (34) is also located in the above-mentioned plane.

3. Adaptor fitting according to claim 2,
characterised in that the axis of the evacuation aperture (34) is located coaxially with the axis of the associated stop valve (27).

4. Adaptor fitting according to claim 2 or 3, characterised in that both of the directions of adjustment, as well as the axis of the evacuation aperture (34), are located coaxially in relation to each other and are preferably arranged horizontally.

5. Adaptor fitting according to one of claims 1 to 4, characterised in that the valve seat (23) of at least one of the stop valves (26, 27) is arranged in a section (21) of a wall (19, 20) penetrating the associated conduit (3, 4), which wall section is normally located in the associated direction of adjustment, the said wall forming a deflection surface for the heating medium flowing in from the associated pipeline, which deflection surface directs this heating medium in the direction of the connecting conduit (5).

6. Adaptor fitting according to one of claims 1 to 5, characterised in that at least one of the two closing bodies (24, 25) is formed as a presetting body guided by screw threads (36, 43).

7. Adaptor fitting according to claim 6,
characterised in that a stopper (35) is provided for the evacuation aperture (34), which stopper can be screwed into a screw thread (36) in the housing (2) and which is penetrated in a sealed manner by a spindle (40) connected to the closing body (25) of the adjacent stop valve (27).

8. Adaptor fitting according to claim 7,
characterised in that the screw thread (36) for the closing body (25) also forms the screw thread for the stopper (35).

9. Adaptor fitting according to one of claims 6 to 8, characterised in that the regulation-and-stop valve (29) has a throttle-and-closing body (31) which is guided in a tapped hole (48) in the connecting conduit (5) and which is connected to a spindle (47) that is guided for longitudinal movement and for rotation in a sealed manner in a hole (46) in the closing body (24) of the adjacent stop valve (26), which spindle is provided at the free end with a depression (49) for attaching a tool.

10. Adaptor fitting according to claim 9,
characterised in that the throttle-and-closing body (31) is provided with at least flattening (32) and/or a recess at its periphery.

11. Adaptor fitting according to one of claims 1 to 10, characterised in that, for the attachment of the heater or its fitting (12), the stubs (10, 11) are provided with flat faces (13) for contact with flat seals (14) and, on the outer wall, are provided with abutments (18), for example spring rings, for supporting tightening elements, in particular union nuts (17), which can move in relation to the axis of the stub.

12. Adaptor fitting according to one of claims 1 to 11, characterised in that the housing (2) has the basic shape of an H formed by the stubs (6, 7) for attaching the pipelines and the stubs (10, 11) for attaching the heater or its fitting (12) and by the connecting conduit (5), wherein two further stubs (33, 44) are located in extensions of the cross piece of the H for guiding the closing bodies (24, 25) and for receiving the evacuation aperture (34).

13. Adaptor fitting according to one of claims 1 to 12, characterised in that, for attaching the pipelines, the two stubs (6, 7) are formed as 90° elbows or are attached in a pivoting manner to such elbows.

14. Adaptor fitting according to one of claims 1 to 12, characterised in that, for attaching the pipelines, the ends of the two stubs (6, 7) are formed as T-pieces (51) whose cross holes (54) are located parallel with each other.

## Revendications

1. Raccord adaptateur de tuyauterie pour le raccordement sélectif d'un corps de chauffe, pourvu d'une soupape de corps de chauffe, à la canalisation d'arrivée et à la canalisation de retour d'une installation de chauffage monotubulaire ou bitubulaire, avec un boîtier (2) dans lequel sont prévues deux canaux (3, 4), l'un (3) de ces canaux reliant un piquage (6) pour le raccordement amovible de la canalisation d'arrivée à un piquage (10) pour le raccordement amovible de l'ouverture d'entrée du corps de chauffe ou d'un appareil de robinetterie (12) menant à cette ouverture, tandis que l'autre canal (4) relie un piquage (7) pour le raccordement amovible de la canalisation de retour à un autre piquage (11) pour le raccordement amovible de l'ouverture de sortie du corps de chauffe ou d'un appareil de robinetterie relié à cette ouverture, une soupape d'isolement (26, 27) étant prévue dans chacun de ces canaux (3, 4) et un canal de liaison (5) reliant les deux canaux (3, 4) étant présent, canal dans lequel se trouve une soupape d'isolement et de régulation (29), les deux soupapes d'isolement (26, 27) pouvant être actionnées indépendamment l'une de l'autre et de la soupape d'isolement et de régulation (29), **caractérisé** en ce que les deux soupapes d'isolement (26, 27) possèdent des corps d'obturation (24, 25) pouvant être déplacés en ligne droite, en ce que les directions de déplacement de ces corps d'obturation (24, 25) se trouvent dans un plan commun qui est sous-tendu par les axes des deux piquages (10, 11) à relier au corps de chauffe ou à son appareil de robinetterie (12), et en ce qu'à partir d'au moins un piquage (11) menant au corps de chauffe ou à son appareil de robinetterie (12), une ouverture de vidange (34), pouvant être fermée indépendamment des soupapes d'isolement (26, 27) et de la soupape d'isolement et de régulation (29), mène à l'air libre.

2. Raccord adaptateur de tuyauterie selon la revendication 1, **caractérisé** en ce que l'axe de l'ouverture de vidange (34) se trouve lui aussi dans le plan mentionné.

3. Raccord adaptateur de tuyauterie selon la revendication 2, **caractérisé** en ce que l'axe de l'ouverture de vidange (34) est coaxial à l'axe de la soupape d'isolement associée (27).

4. Raccord adaptateur de tuyauterie selon la revendication 2 ou 3, **caractérisé** en ce que les deux directions de déplacement et l'axe de l'ouverture de vidange (34) sont mutuellement coaxiaux, en étant de préférence disposés horizontalement.

5. Raccord adaptateur de tuyauterie selon une des revendications 1 à 4, **caractérisé** en ce que le siège de soupape (23) d'au moins une soupape d'isolement (26, 27) est disposé dans une partie (21), perpendiculaire à la direction de déplacement associée, d'une paroi (19, 20) qui traverse le canal associé (3, 4) et qui forme une surface déflectrice pour le fluide de chauffage arrivant de la canalisation associée, surface qui dirige le fluide de chauffage vers le canal de liaison (5).

6. Raccord adaptateur de tuyauterie selon une des revendications 1 à 5, **caractérisé** en ce qu'au moins un des deux corps d'obturation (24, 25) est conçu comme corps de préréglage guidé par des filetages (36, 43).

7. Raccord adaptateur de tuyauterie selon la revendication 6, **caractérisé** en ce qu'un bouchon (35), pouvant être vissé dans un filetage (36) du boîtier (2), est prévu pour l'ouverture de vidange (34), bouchon qui est traversé en étanchéité par une broche (40) reliée au corps d'obturation (25) de la soupape d'isolement voisine (27).

8. Raccord adaptateur de tuyauterie selon la revendication 7, **caractérisé** en ce que le filetage (36) pour l'obturateur (25) constitue également le filetage pour le bouchon (35).

9. Raccord adaptateur de tuyauterie selon une des revendications 6 à 8, **caractérisé** en ce que la soupape d'isolement et de régulation (29) possède un corps d'obturation et d'étranglement (31) guidé dans un perçage fileté (48) du canal de liaison (5), corps qui est relié à une broche (47), qui est guidée en étanchéité à rotation et à translation longitudinale dans un perçage (46) du corps d'obturation (24) de la soupape d'isolement voisine (26) et qui est pourvue, à son extrémité libre, d'un renfoncement (49) pour l'application d'un outil.

10. Raccord adaptateur de tuyauterie selon la revendication 9, **caractérisé** en ce que le corps d'obturation et d'étranglement (31) est pourvu d'au moins un aplatissement (32) et/ou évidement sur sa périphérie.

11. Raccord adaptateur de tuyauterie selon une des revendications 1 à 10, **caractérisé** en ce que les piquages (10, 11) pour le raccordement du corps de chauffe ou de son appareil de robinetterie (12) sont dotés de faces frontales planes (13) pour l'application de joints d'étanchéité plats (14) et d'éléments de contre-appui (18), joncs d'arrêt par exemple, sur la paroi extérieure pour le soutien d'organes de serrage mobiles par rapport à l'axe du piquage, notamment d'écrous-raccords (17).

12. Raccord adaptateur de tuyauterie selon une des revendications 1 à 11, **caractérisé** en ce que le boîtier (2) présente, avec les piquages (6, 7) pour le raccordement des canalisations et les piquages (10, 11) pour le raccordement du corps de chauffe ou de son appareil de robinetterie (12), ainsi qu'avec le canal de liaison (5), la forme de base d'un H, deux piquages supplémentaires (33, 44) étant présents dans des prolongements de la barre transversale du H, pour le guidage des corps d'obturation (24, 25) ainsi que pour recevoir l'ouverture de vidange (34).

13. Raccord adaptateur de tuyauterie selon une des revendications 1 à 12, **caractérisé** en ce que les deux piquages (6, 7) pour le raccordement des canalisations sont réalisés sous forme de coudes à 90° ou sont raccordés à pivotement à de tels coudes.

14. Raccord adaptateur de tuyauterie selon une des revendications 1 à 12, **caractérisé** en ce que les deux piquages (6, 7) pour le raccordement des canalisations sont réalisés à leurs extrémités sous la forme d'éléments en T (51) dont les perçages transversaux (54) sont mutuellement parallèles.
